# EUROPÄISCHE PATENTSCHRIFT

(11) **EP 0 117 896 B1**
(45) Veröffentlichungstag und Bekanntmachung des Hinweises auf die Patenterteilung: **19.08.1987**
(21) Anmeldenummer: 83109530.2
(22) Anmeldetag: 24.09.1983
(51) Int. Cl.: B65H 23/032

(54) **Regeleinrichtung zur kanten- oder mittengenauen Führung von bandförmigen Materialbahnen**
Guide device for the edges or the middle of a web
Dispositif de réglage du guidage des bords ou du centre d'un matériau en bande

(30) Priorität: 03.03.1983 DE 3307499
(43) Veröffentlichungstag der Anmeldung: 12.09.1984
(73) Patentinhaber: ELEKTRO-MECHANIK GMBH, D-57482 Wenden (DE)
(72) Erfinder: Dingerkus, Heinz-Ludwig, Ing.-grad., D-5952 Attendorn (DE)
(74) Vertreter: Lertes, Kurt, Dr.

## Beschreibung

Die Erfindung betrifft eine Regeleinrichtung zur kanten- oder mittengenauen Führung von bandförmigen Materialbahnen die über Rollen laufen und von einem Stellglied geführt werden und deren Position zur Erfassung der Regelabweichung bestimmt wird, wobei die Bandgeschwindigkeit zur Regelung herangezogen wird.

Bei der Herstellung und Verarbeitung von bandförmigen Materialien werden bekanntlich Regeleinrichtungen zur kanten- oder mittengenauen Führung von Materialbahnen eingesetzt. Zur Regelung werden Regler mit hydraulisch oder elektrisch angetriebenen Stellgliedern eingesetzt, wobei als Stellglieder die Haspel und/oder Steuerrollen verwendet werden. Zur Erzielung einer pendelfreien Regelung muß die Meßeinrichtung zur Erfassung der Position der Materialbahn in unmittelbarer Nähe des zugehörigen Stellglieds angeordnet sein. Dies ist jedoch in vielen Fällen nicht möglich, da die Materialbahn beispielsweise durch einen Ofen mit hoher Temperatur oder einen Naßbereich geführt wird. In diesen Fällen muß die Abtastung der Bandposition an einer vom Stellglied entfernten Stelle erfolgen, was in der Regel zu einem unerwünschten Pendeln der Materialbahnen führt. Dieser Pendelvorgang kann gemäß der US-PS 3 568 904 dadurch vermieden werden, daß die Stellglieder getaktet bzw. schrittweise verstellt werden.

Eine ähnliche Situation liegt vor, wenn die Verhältnisse der Anlage den Einbau eines Stellgliedes nicht zulassen oder eine Regeleinrichtung aus technologischen Gründen bereits in einem davorliegenden Bereich eingesetzt werden muß. In diesen Fällen wird eine zweite Meßeinrichtung an der Stelle mit der gewünschten Führgenauigkeit positioniert und die direkt hinter dem Stellglied vorgesehene Meßeinrichtung schrittweise verstellt, und zwar getaktet von der Anlagengeschwindigkeit (US-PS 3 568 904).

Bei der bekannten getakteten Regelung ist es als nachteilig anzusehen, daß das Stellsignal nicht proportional zu dem Bandverlauf ist und somit dessen Verlauf nicht exakt auf Null ausgeregelt werden kann. Aus der DE-AS 1 277 419 ist ferner eine proportionale Erfassung des Bandverlaufes und Verstellung des Stellgliedes bekannt, wobei zur Dämpfung des unerwünschten Pendelns der Materialbahn die Verstellgeschwindigkeit des Stellgliedes in Abhängigkeit von der Bandgeschwindigkeit geändert wird. Dabei wird bei niedrigen Bandgeschwindigkeiten eine langsame und bei hohen Bandgeschwindigkeiten eine schnelle Verstellung des Stellgliedes zugelassen. Diese Art der Regelung berücksichtigt jedoch nicht die Tot- und Verzugszeit in der Regelstrecke bei einer vom Stellglied entfernt angeordneten Abtastung der Bandposition. Die Stellgeschwindigkeit wird erst dann auf Null geregelt, wenn kein Bandverlauf in der Meßstelle mehr gemessen wird. Durch die genannten Verzögerungen in der Regelstrecke ist dann das Stellglied jedoch zu weit gefahren. Die Regelung neigt daher immer noch zum Pendeln der Materialbahn.

Ausgehend von der vorgenannten Regeleinrichtung liegt der Erfindung die Aufgabe zugrunde, eine kontinuierliche pendelfreie Regelung zu ermöglichen und den Bandverlauf schnell auf Null auszuregeln.

Diese Aufgabe wird gemäß der Erfindung dadurch gelöst, daß in einem ersten Regelkreis die Regelabweichung über einen P-Regler auf den ersten Eingang und die Bandgeschwindigkeit auf den zweiten Eingang eines Multiplizierers gegeben wird, dem ein 1ntegrator nachgeschaltet ist, dessen Ausgangssignal zur Steuerung des Stellgliedes herangezogen wird, daß dem ersten Regelkreis zwischen dem Ausgang des Integrators und dem Stellglied ein zweiter Regelkreis mit einem Stellungsregler für das Stellglied unterlagert ist und daß der Stellungsregler mit einer Regelabweichung beaufschlagt ist, die aus dem Ausgangssignal des Integrators als Sollwert und dem Istwert des Stellgliedes oder dem mittels einer direkt hinter dem Stellglied positionierten Meßeinrichtung gemessenen Istwert des Bandverlaufs gebildet wird.

Diese Regeleinrichtung hat den Vorteil, daß unter Erhaltung einer kontinuierlichen Regelung eine sonst notwendige Steuerrolle entfallen kann. Ein weiterer Vorteil ist darin zu sehen, daß auch in den Fällen, in denen die Regelabweichung an einem von dem Stellglied entfernten Ort bestimmt wird, eine kontinuierliche Regelung gewährleistet ist, die einen Bandverlauf pendelfrei schnell auf Null ausregelt.

Bei der Regeleinrichtung fließt die Regelabweichung multiplikativ mit der Bandgeschwindigkeit in den ersten Regelkreis zur Stabilisierung ein. Der Erfindung liegt dabei die Erkenntnis zugrunde, daß sich das Verhalten der Regelstrecke in Abhängigkeit von der Bandgeschwindigkeit ändert. Eine laufende Materialbahn hat immer die Tendenz, einen rechten Winkel zur Rollenachse aufrechtzuerhalten. Wird die Materialbahn mittels Steuerrolle oder Haspel quer zur Bandlaufrichtung verschoben, so ergibt sich eine proportionale Winkelabweichung von der neutralen Lage. Diese Winkelabweichung macht sich in einer seitlichen Verlagerung des Bandes bemerkbar. Die daraus resultierende seitliche Transportgeschwindigkeit ergibt sich als Produkt aus der Bandgeschwindigkeit und dem Tangens der Winkelabweichung. Da sich auf diese Weise die Tot- und Verzugszeit der Regelstrecke mit der Bandgeschwindigkeit ändert, müssen auch die Regelparameter entsprechend angepaßt werden. Dazu wird die Regelabweichung zusätzlich auf den ersten Eingang des Multiplizierers gegeben. Über den zweiten Eingang des Multiplizierers wird dem Regelkreis die Bandgeschwindigkeit aufgeschaltet.

Weitere Ausgestaltungen der Erfindung sind den Unteransprüchen zu entnehmen.

Das Wesen der Erfindung soll anhand der Figuren erläutert werden.

Es zeigen :
Figur 1 ein Anwendungsbeispiel der Erfindung mit halbschematischer Darstellung ;
Figur 2 ein Blockdiagramm der Regeleinrichtung gemäß der Erfindung und
Figur 3 ein weiteres Anwendungsbeispiel der Erfindung.

In den Figuren sind gleiche Teile mit den gleichen Bezugszeichen versehen.

In Fig. 1 läuft die Materialbahn 1 in Richtung des Pfeiles 2 durch einen Ofen 3. Der Antrieb der Materialbahn erfolgt über die Antriebsrollen 4. Die auf der rechten Seite vor dem Ofen angeordnete Haspel ist nicht dargestellt, da sie in dem Ausführungsbeispiel nicht zur Regelung herangezogen wird. Das Band 1 läuft über die als Stellglied ausgebildete Steuerrolle 5 zu einem Wasserreservoir 6, das auf dieser Seite des Ofens zur Abdichtung des im Ofen befindlichen Schutzgases dient. Über die Umlenkrolle 7 wird das Band dann zu den beiden Antriebsrollen 4 geführt. An der Antriebsrolle 4 ist eine Tachometermaschine 8 zur Messung der Bandgeschwindigkeit angeschlossen. Hinter den Antriebsrollen befindet sich eine Meßeinrichtung 9 zur Bestimmung der Position der Materialbahn. An dieser Stelle wird der Istwert der Position zur Bestimmung der Regelabweichung gemessen. Als Stellglied dient - wie bereits erwähnt - die Steuerrolle 5. In dem vorliegenden Ausführungsbeispiel ist die Steuerrolle 5 über eine Halterung 10 um eine Achse 11 schwenkbar gelagert. Der Schwenkvorgang erfolgt hydraulisch mittels eines Stellzylinders 12. Die Lage des Schwenkarms und damit die Position der Steuerrolle wird mittels eines Wegaufnehmers 13 gemessen.

In Fig. 2 ist ein erster Regelkreis 14 dargestellt, dem ein zweiter Regelkreis 15 unterlagert ist. Mit 16 ist symbolisch die Regelstrecke zwischen der Steuerrolle 5 und den Antriebsrollen dargestellt, in welcher der abweichende Bandverlauf ausgeregelt werden soll. Daran anschließend befindet sich die Meßeinrichtung 9 zur Erfassung des Istwertes. Diese Istlage des Materialbandes wird mit der vorgegebenen Sollage auf den Summierpunkt 17 gegeben, von dem ein Abgang auf den Eingang des P-Reglers 18 führt. Das Ausgangssignal des P-Reglers 18 wird auf einen ersten Eingang des Multiplizierers 19 gegeben. Ferner wird über den zweiten Eingang des Multiplizierers dem Regelkreis die Bandgeschwindigkeit aufgeschaltet. Dazu ist der Ausgang der Tachometermaschine 8 auf den zweiten Eingang des Multiplizierers 19 geführt. Dem Multiplizierer 19 ist ein Integrator 20 nachgeschaltet. Von dem Ausgangssignal des Integrators läßt sich ein Signal ableiten, das als Stellgröße die Steuerrolle 5 verstellt.

Zur Bildung des unterlagerten Regelkreises 15 ist ein Wegaufnehmer 13 zwischen das Stellglied 5 und den Summierpunkt 21 geschaltet. Ferner wird auf diesen Summierpunkt das Ausgangssignal des Integrators gegeben. Das Ausgangssignal des Integrators 20 stellt den Sollwert für den Regelkreis 15 dar. Als Istwert ist die Position der Steuerrolle bzw. des Stellgliedes 5 vorgegeben. Die Position des Stellgliedes wird mittels des Wegaufnehrmers 13 ermittelt bzw. gemessen. Die Regelabweichung wird auf den Stellungsregler 22 gegeben, dessen Ausgangssignal ein nachgeschaltetes Servoventil 23 ansteuert, das wiederum hydraulisch auf den Stellzylinder 12 einwirkt, wodurch das Stellglied hydraulisch verstellt wird. Die Wirkung der beiden Regelkreise 14 und 15 läßt sich auch dahingehend zusammenfassen, daß der Multiplizierer 19, und der Integrator 20 ein Stabilisierungsglied für den Regelkreis 14 darstellen. Der Stellungsregler 2 hat die Charakteristik eines P-Reglers, dem als I-Glied das Servoventil 23 und der Stellzylinder 12 nachgeschaltet sind.

In Fig. 3 ist ein weiteres Anwendungsbeispiel gemäß der Erfindung dargestellt. Das Band 1 wird in Richtung des Pfeiles 2 von der Haspel 25 abgewickelt. Der Bandvorlauf wird über die Antriebsrollen 4 bewirkt. Über die drei Umlenkrollen 7, 7', 7" wird das Band von der Haspel bis zu der Bearbeitungsstelle 24 geführt. Zur Regelung des Bandverlaufs ist die als Stellglied ausgebildete Haspel 25 mit einem Abwickelblock 26 verbunden, auf den der Kolben eines Stellzylinders 12 einwirkt. Der Istwert des Bandverlaufs wird einmal direkt hinter der Haspel 25 mittels der Meßeinrichtung 27 und dann vor der Bearbeitungsstelle 24 0 mittels der Meßeinrichtung 9 erfaßt. Eine Tachometermaschine 8 ist mit den Antriebsrollen 4 zur Messung der Bandgeschwindigkeit verbunden. Die Verstellung der Haspel erfolgt senkrecht zum Bandverlauf. Die Regelstrecke ist mit 16 bezeichnet. Die Regelung erfolgt mittels der Regeleinrichtung nach Fig. 2. Zur Bildung des unterlagerten Regelkreises 15 wird das Ausgangssignal der direkt hinter dem Stellglied 25 positionierten Meßeinrichtung 27 auf den Summierpunkt gegeben. In Fig. 2 entspricht dann die Meßeinrichtung 27 dem Wegaufnehmer 13. Ferner wird auf diesen Summierpunkt das Ausgangssignal des Integrators 20 gegeben. Das Ausgangssignal des Integrators 20 stellt den Sollwert für den Regelkreis 14 dar. Als Istwert ist die Position des Bandes 1 hinter dem Stellglied 25 vorgegeben. Die Regelabweichung wird auf den Stellungsregler 22 gegeben, dessen Ausgangssignal ein nachgeschaltetes Servoventil 23 ansteuert, das wiederum hydraulisch auf den Stellzylinder 12 einwirkt, wodurch das Stellglied hydraulisch verstellt wird.

## Patentansprüche

1. Regeleinrichtung zur kanten- oder mittengenauen Führung von bandförmigen Materialbahnen, die über Rollen laufen und von einem Stellglied geführt werden und deren Position zur Erfassung der Regelabweichung bestimmt wird, wobei die Bandgeschwindigkeit zur Regelung herangezogen wird, dadurch gekennzeichnet, daß in einem ersten Regelkreis (14) die Regelabweichung über einen P-Regler (18) auf den ersten Eingang und die Bandgeschwindigkeit auf den zweiten Eingang eines Multiplizierers (19) gegeben wird, dem ein Integrator (20) nachgeschaltet ist, dessen Ausgangssignal zur Steuerung des Stellgliedes (5, 25) herangezogen wird, daß dem ersten Regelkreis (14) zwischen dem Ausgang des Integrators (20) und dem Stellglied ein zweiter Regelkreis (15) mit einem Stellungsregler (22) für das Stellglied (5) unterlagert ist und daß der Stellungsregler (22) mit einer Regelabweichung beaufschlagt ist, die aus dem Ausgangssignal des Integrators (20) als Sollwert und dem Istwert des Stellgliedes oder dem mittels einer direkt hinter dem Stellglied positionierten Meßeinrichtung (27) gemessenen Istwert des Bandverlaufs gebildet wird.

2. Regeleinrichtung nach Anspruch 1, dadurch gekennzeichnet, daß der Istwert mittels einer von dem Stellglied (5, 25) entfernt positionierten Meßeinrichtung (9) gemessen wird.

3. Regeleinrichtung nach Anspruch 1 oder 2, dadurch gekennzeichnet, daß der Stellungsregler (22) ein P-Regler ist.

4. Regeleinrichtung nach einem der Ansprüche 1 bis 3, dadurch gekennzeichnet, daß der Stellungsregler (22) mit dem Stellglied (5 ; 25) hydraulisch gekoppelt ist.

5. Regeleinrichtung nach Anspruch 4, dadurch gekennzeichnet, daß dem Stellungsregler (22) in Reihe ein Servoventil (23) und ein Stellzylinder (12) nachgeschaltet sind und daß der Kolben des Stellzylinders auf das Stellglied (5, 25) einwirkt.

6. Regeleinrichtung nach einem der Ansprüche 1 bis 5, dadurch gekennzeichnet, daß das Stellglied eine Steuerrolle (5) oder ein Haspel (25) ist.

7. Regeleinrichtung nach Anspruch 6, dadurch gekennzeichnet, daß die Steuerrolle (5) schwenkbar gelagert ist.

8. Regeleinrichtung nach einem der Ansprüche 1 bis 7, dadurch gekennzeichnet, daß mit der Antriebsrolle (4) für den Bandlauf eine Tachometermaschine (8) verbunden ist, deren Ausgang mit dem zweiten Eingang des Multiplizierers (7) verbunden ist.

## Claims

1. Regulating equipment for the edge-true or centre-true guidance of band-shaped material webs which run over rollers and are guided by a setting member and the position of which is ascertained for the detection of the deviation, wherein the band speed is drawn on for the regulation, characterised thereby, that the deviation is applied in a first regulating circuit (14) by way of a proportional regulator (14) to the first input and the band speed to the second input of a multiplier (19), behind which is connected an integrator (20), the output signal of which is drawn on for the control of the setting member (5, 25), that a second regulating circuit (15) with a setting regulator (22) for the setting member (5) is infraposed the first regulating circuit (14) between the output of the integrator (20) and the setting member and that the setting regulator (22) is acted on by a deviation which is formed from the output signal of the integrator (20) as target value and the actual value of the setting member or the actual value, measured by means of a measuring equipment (27) positioned directly behind the setting member, of the band course.

2. Regulating equipment according to claim 1, characterised thereby, that the actual value is measured by means of a measuring equipment (9) positioned remote from the setting member (5, 25).

3. Regulating equipment according to claim 1 or 2, characterised thereby, that the setting regulator (22) is a proportional regulator.

4. Regulating equipment according to one of the claims 1 to 3, characterised thereby, that the setting regulator (22) is hydraulically coupled with the setting member (5, 25)..

5. Regulating equipment according to claim 4, characterised thereby, that a servo-valve (23) and a setting cylinder (12) are connected in series behind the setting regulator (22) and that the piston of the setting cylinder acts on the setting member (5, 25).

6. Regulating equipment according to one of the claims 1 to 5, characterised thereby, that the setting member is a control roller (5) or a winch (25).

7. Regulating equipment according to claim 6, characterised thereby, that the control roller (5) is pivotably borne.

8. Regulating equipment according to one of the claims 1 to 7, characterised thereby, that a tachometer machine (8), the output of which is connected with the second input of the multiplier (7), is connected with the drive roller (4) for the band course.

## Revendications

1. Dispositif de régulation pour guider avec précision par rapport à leur bord ou à leur axe des bandes de matériau qui passent sur des rouleaux et sont guidées par un organe de positionnement et dont on détermine la position pour saisir l'écart de régulation, étant précisé que pour la régulation on fait appel à la vitesse de la bande, caractérisé en ce que dans un premier circuit de régulation (14) on entre l'écart de régulation, par l'intermédiaire d'un régulateur à action proportionnelle (18), dans la première entrée d'un multiplicateur (19) et la vitesse de la bande dans la seconde entrée de ce multiplicateur en aval duquel est monté un intégrateur (20) dont on utilise le signal de sortie pour commander l'organe de positionnement (5, 25) ; en ce qu'un second circuit de régulation (15), comportant un régulateur de position (22) pour l'organe de positionnement (5), vient en appui du premier circuit de régulation (14), entre la sortie de l'intégrateur (20) et l'organe de positionnement ; et en ce que le régulateur de position (22) est influencé par un écart de régulation formé à partir du signal de sortie de l'intégrateur (20) comme valeur prescrite et de la valeur réelle de l'organe de positionnement ou de la valeur réelle de la direction prise par la bande, mesurée au moyen d'un dispositif de mesure (27) placé directement derrière l'organe de positionnement.

2. Dispositif de régulation selon la revendication 1, caractérisé en ce que l'on mesure la valeur réelle au moyen d'un dispositif de mesure (9) placé à distance de l'organe de positionnement (5, 25).

3. Dispositif de régulation selon la revendication 1 ou 2, caractérisé en ce que le régulateur de position (22) est un régulateur à action proportionnelle.

4. Dispositif de régulation selon l'une des revendications 1 à 3, caractérisé en ce que le régulateur de position (22) est couplé hydrauli- quement à l'organe de positionnement (5, 25).

5. Dispositif de régulation selon la revendication 4, caractérisé en ce qu'en aval du régulateur de position (22) sont montés en série un robinet à servo-commande (23) et un vérin (12) : et en ce que le piston du vérin agit sur l'organe de positionnement (5, 25).

6. Dispositif de régulation selon l'une des revendications 1 à 5, caractérisé en ce que l'organe de positionnement est un rouleau de commande (5) ou un dévidoir (25).

7. Dispositif de régulation selon la revendication 6, caractérisé en ce que le rouleau de commande (5) a une portée lui permettant de pivoter.

8. Dispositif de régulation selon l'une des revendications 1 à 7, caractérisé en ce qu'au rouleau d'entraînement (4) prévu pour le déroulement de la bande est relié un tachymètre (8) dont la sortie est reliée à la seconde entrée du multiplicateur (7).
